# EUROPÄISCHE PATENTSCHRIFT

(11) **EP 1 597 743 B1**
(45) Veröffentlichungstag und Bekanntmachung des Hinweises auf die Patenterteilung: **04.10.2006**
(21) Anmeldenummer: 04705378.0
(22) Anmeldetag: 27.01.2004
(51) Int. Cl.: H01H 33/66

(54) **MAGNETISCHER LINEARANTRIEB**
LINEAR MAGNETIC DRIVE
ENTRAINEMENT LINEAIRE MAGNETIQUE

(30) Priorität: 26.02.2003 DE 10309697
(43) Veröffentlichungstag der Anmeldung: 23.11.2005
(73) Patentinhaber: SIEMENS AKTIENGESELLSCHAFT, 80333 München (DE)
(72) Erfinder: KAMPF, Marcus, 12159 Berlin (DE); PROTZE, Carsten, 01307 Dresden (DE)
(86) Internationale Anmeldenummer: PCT/DE2004/000159
(87) Internationale Veröffentlichungsnummer: WO 2004/077477

(56) Entgegenhaltungen:
- DE-A- 3 942 542
- DE-A- 10 132 553
- DE-A- 19 929 572
- NL-C- 1 006 087
- US-A- 4 316 167
- DULLNI E: "A vacuum circuit-breaker with permanent magnetic actuator for frequent operations" DISCHARGES AND ELECTRICAL INSULATION IN VACUUM, 1998. PROCEEDINGS ISDEIV. XVIIITH INTERNATIONAL SYMPOSIUM ON EINDHOVEN, NETHERLANDS 17-21 AUG. 1998, NEW YORK, NY, USA,IEEE, US, 17. August 1998 (1998-08-17), Seiten 688-691, XP010318444 ISBN: 0-7803-3953-3

## Beschreibung

Die Erfindung bezieht sich auf einen magnetischen Linearantrieb mit einem ersten Eisenkern, der eine erste strombeaufschlagbare Spule durchsetzt und wenigstens einen von einem magnetischen Fluss durchsetzbaren magnetischen Spalt aufweist und mit einem einen ersten Permanentmagneten aufweisenden bewegbaren Anker, wobei in einer ersten Endposition des Ankers der erste Permanentmagnet einen Spalt des ersten Eisenkerns zumindest teilweise ausfüllt.

Ein magnetischer Linearantrieb ist beispielsweise aus der europäischen Patentanmeldung EP 0 867 903 A2 bekannt. Der dortige Linearantrieb dient der Bewegung eines Kontaktstückes eines elektrischen Schalters. Ein bewegbarer Anker weist einen Permanentmagneten auf, welcher sich bei einem Bestromen einer elektrischen Spule aufgrund der zwischen dem Permanentmagneten und der bestromten Spule wirkenden magnetischen Kräfte in Richtung der Spule bewegt. Diese Bewegung dient dem Einschalten einer Unterbrechereinheit des Leistungsschalters. Während der Einschaltbewegung werden Federpakete gespannt. Um den Antrieb in seiner Einschaltstellung auch nach einer Unterbrechung des Stromflusses durch die Spule zu halten, haftet der Permanentmagnet an einem Eisenkern.

Ein magnetischer Linearantrieb der eingangs genannten Art ist beispielsweise aus der DE 39 42 542 A1 bekannt. Dort wird ein Permanentmagnet durch eine strombeaufschlagbare Spule längs einer Achse bewegt. In den Endlagen schlägt der Permanentmagnet jeweils an so genannte Anschlagpole an. Dadurch ist die Wegstrecke des bewegbaren Ankers begrenzt. Ein Anschlagen erfolgt dabei relativ ungedämpft und abrupt. Dadurch können Schwingungen entstehen, welche die Lebensdauer des magnetischen Linearantriebes verkürzen.

Der Erfindung liegt die Aufgabe zugrunde, einen magnetischen Linearantrieb der eingangs genannten Art so auszubilden, dass bei einer vereinfachten Konstruktion eine möglichst erschütterungsarme Positionierung des Ankers in einer Endposition ermöglicht wird.

Erfindungsgemäß wird dies bei einem magnetischen Linearantrieb der eingangs genannten Art dadurch gelöst, dass im ersten Permanentmagneten verlaufende Feldlinien quer zur Bewegungsrichtung des Ankers ausgerichtet sind.

Die Aufgabe wird bei einem magnetischen Linearantrieb der eingangs genannten Art erfindungsgemäß dadurch gelöst, dass in einer ersten Endposition des Ankers der erste Permanentmagnet einen Spalt des ersten Eisenkerns zumindest teilweise ausfüllt und ein an dem Anker angeordnetes Joch an einem Rand eines Spaltes des ersten Eisenkerns anliegt.

Innerhalb des ersten Eisenkernes ist ein magnetischer Fluss mit einem geringen magnetischen Widerstand lenkbar. Ein Eisenkern kann dabei aus verschiedenen geeigneten Werkstoffen bestehen, welche ferromagnetische Eigenschaften aufweisen (z.B. Eisen, Kobalt, Nickel, Kernbleche aus speziellen Legierungen). Das zumindest teilweise Ausfüllen eines Spaltes in dem ersten Eisenkern mittels eines Permanentmagneten gestattet einen Übergang der von dem Permanentmagneten ausgehenden magnetischen Feldlinien in den ersten Eisenkern mit geringen Verlusten. Durch das Anliegen des Joches am Rand eines Spaltes wird die Führung des magnetischen Flusses verbessert, indem der magnetische Fluss auch innerhalb des Joches geführt ist. Durch die Reluktanz ergibt sich eine Kraftwirkung. Die Kraftwirkung ist besonders groß, wenn der Abstand zwischen Joch und Eisenkern möglichst gering ist. Dabei kann es zum einen vorgesehen sein, dass der Spalt, den der Permanentmagnet ausfüllt, sowie der Spalt, an dessen Rand das Joch anliegt, ein und derselbe Spalt ist oder auch voneinander verschiedene Spalte sind. Der innerhalb des ersten Eisenkernes erzeugte magnetische Fluss ist derart stark, dass der Anker in seiner Endposition gehalten ist. Er kann nur durch eine von außen wirkende Kraft oder durch ein Bestromen der Spule herausbewegt werden.

Weiterhin kann vorteilhaft vorgesehen sein, dass der erste Eisenkern aus zumindest zwei Abschnitten besteht, zwischen welchen der/ die Spalt(e) gebildet ist (sind), welche(r) von einem im ersten Eisenkern erzeugbaren magnetischen Fluss durchsetzbar ist (sind).

Die Aufteilung des Eisenkerns in zumindest zwei Abschnitte gestattet eine vorteilhafte Führung des magnetischen Flusses im Innern des ersten Eisenkerns. Beispielsweise kann der Eisenkern einstückig ausgestaltet sein, wobei durch eine entsprechende Anordnung von Einschnitten der Eisenkern selbst in mehrere Abschnitte unterteilt wird. Die Einschnitte sind dann als Spalte anzusehen, in welchen beispielsweise der erste Permanentmagnet mit dem Anker bewegt wird. Durch die Unterteilung in mehrere Abschnitte sind gezielt besondere Bereiche an dem Eisenkern gestaltbar, an welchen der magnetische Fluss in bevorzugten Richtungen verläuft, beispielsweise um senkrecht zu einer Oberfläche ein- bzw. austreten zu können.

Weiterhin kann vorteilhaft vorgesehen sein, dass der erste Eisenkern zumindest zweiteilig ausgebildet ist und an einem ersten Kernkörper und an einem zweiten Kernkörper des ersten Eisenkerns jeweils Polflächen angeordnet sind, zwischen denen ein erster und ein zweiter Spalt ausgebildet sind.

Eine Aufteilung des ersten Eisenkerns in mehrere Kernkörper gestattet ein modulares Zusammensetzen des ersten Eisenkernes. Je nach Anforderungen sind so aus einer geringen Anzahl von Kernkörpern verschiedene Eisenkerne ausbildbar. Es können beispielsweise zwei identische Kernkörper Verwendung finden, zwischen denen ein erster und ein zweiter Spalt ausgebildet sind. In einem einfachen Fall sind die beiden Kernkörper als U-Kerne ausgestaltet, wobei die freien Enden der Schenkel stirnseitig gegenüberliegend angeordnet sind. Die Stirnseiten der Schenkel bilden dann die Polflächen aus. Zwischen den Polflächen ist jeweils ein erster und ein zweiter Spalt ausgebildet. Ein solcher Eisenkern ist äußerst robust und lässt sich kostengünstig herstellen. Die Schenkel der u-förmigen Kernkörper sind dazu geeignet, die erste strombeaufschlagbare Spule aufzunehmen sowie als Anschlagpunkte des Joches zu dienen.

Eine weitere vorteilhafte Ausgestaltung kann vorsehen, dass in der ersten Endposition des Ankers das Joch durch einen von dem ersten Permanentmagneten ausgehenden magnetischen Fluss gehalten ist.

Die Nutzung des magnetischen Flusses zum Halten des Ankers macht den Einsatz von mechanischen Verklinkungen überflüssig. Diese magnetische "Verklinkung" ist nahezu frei von einem mechanischen Verschleiß. Aufgrund der Verwendung eines Permanentmagneten sind auch keinerlei Hilfsenergien notwendig, um die erste Endposition des Ankers dauerhaft zu halten.

Eine weitere vorteilhafte Ausgestaltung kann vorsehen, dass in der ersten Endposition eine durch den magnetischen Fluss bewirkte Magnetkraft gegen eine von einem zusätzlichen Element ausgehende Kraft wirkt.

Ein zusätzliches Element kann beispielsweise ein elastisches Element sein, welches während einer Bewegung des Ankers in die erste Endposition gespannt wird. Elastische Elemente sind beispielsweise Federn, Hydrauliken, Pneumatiken usw. Die von dem magnetischen Fluss bewirkte Haltekraft des Ankers ist dabei größer als die von dem elastischen Element ausgehende Kraft. Die durch das elastische Element vorgehaltene Kraft steht nunmehr zur Verfügung, um den Anker aus der ersten Endposition herauszubewegen. Die zum Anstoß einer Herausbewegung des Ankers aus der ersten Endposition benötigte äußere Kraft muss dabei nur noch einen Betrag aufweisen, der größer ist als die Differenz der Magnetkraft und der von dem elastischen Element ausgehenden Kraft. Die äußere Kraft kann beispielsweise durch ein Bestromen der elektrischen Spule erzeugt werden. Durch eine derartige Konstruktion ist es unabhängig von den Beträgen der Magnetkraft bzw. der von dem elastischen Element ausgehenden Kraft möglich, eine Bewegung des Ankers aus der ersten Endposition mit einer relativ kleinen, nur von der Kraftdifferenz abhängenden äußeren Kraft zu bewirken. Die zur vollständigen Bewegung des Ankers notwendige Kraft wird von dem elastischen Element zur Verfügung gestellt. So sind selbst für magnetische Linearantriebe sehr großer Leistung nur geringe äußere Ausschaltkräfte notwendig.

Weiterhin kann vorteilhaft vorgesehen sein, dass mit der ersten Spule ein magnetisches Feld erzeugbar ist, welches den Spalt quer zur Bewegungsrichtung des Ankers durchsetzt.

Ein quer zur Bewegungsrichtung des Ankers ausgerichtetes Magnetfeld ist beispielsweise erzeugbar, indem die Spule auf einen Schenkel eines u-förmigen Kernkörpers aufgewickelt wird. Dadurch ist es sehr leicht möglich, die Spule selbst auszustauschen und die Wirkung des durch die erste Spule erzeugten Magnetfeldes wird unmittelbar durch den Eisenkern verstärkt. Dabei kann es beispielsweise auch vorgesehen sein, dass sich die Spule auf zwei gegenüberliegenden Seiten eines Spaltes des Eisenkernes erstreckt. So wird eine symmetrische Kraftwirkung an dem Spalt bzw. auf den Permanentmagneten erzeugt. Bevorzugt kann dabei das magnetische Feld im Spalt senkrecht zur Bewegungsrichtung des Ankers verlaufen.

Eine weitere Ausgestaltung kann vorteilhafterweise vorsehen, dass der Anker einen zweiten Permanentmagneten aufweist, welcher mit einem zweiten eine zweite strombeaufschlagbare Spule durchsetzten Eisenkern zusammenwirkt, der zumindest einen von einem magnetischen Fluss durchsetzbaren magnetischen Spalt aufweist, wobei ein magnetischer Spalt des zweiten Eisenkerns in einer zweiten Endposition des Ankers von dem zweiten Permanentmagneten zumindest teilweise ausgefüllt ist und das Joch an einem Rand eines magnetischen Spaltes des zweiten Eisenkerns anliegt.

Durch die Verwendung eines Ankers mit zwei Permanentmagneten und einem Joch ist es möglich, den Anker in zwei Endpositionen sicher zu halten. Dabei kann der von dem ersten oder von dem zweiten Permanentmagneten erzeugte magnetische Fluss zur Bereitstellung der Haltekräfte genutzt werden. Weiterhin ist durch die Verwendung der ersten und der zweiten Spule eine Verstärkung der zum Bewegen des Ankers zur Verfügung stehenden Kräfte in einfacher Art ermöglicht. Je nach Wickelsinn und Bestromungsrichtung der beiden Spulen können eine oder beide Spulen eine Kraftwirkung auf den Anker erzeugen. Je nach Konstruktion ist es dadurch möglich, die Antriebsleistung zu erhöhen oder mit zwei geringer dimensionierten Spulen dieselbe Antriebsleistung zu erzeugen wie mit einer einzigen Spule. Weiterhin ist es möglich, auf die elastischen Elemente zu verzichten, welche eine Rückstellkraft bereitstellen. Es kann jedoch auch vorgesehen sein, dass weiterhin elastische Elemente zum Einsatz kommen, um beispielsweise ein Notschaltvermögen oder ein Abbremsen oder zusätzliches Beschleunigen des Ankers zu bewirken.

Weiterhin kann vorteilhaft vorgesehen sein, dass das Joch in der ersten Endposition an einem Rand eines Spalts des ersten Eisenkerns und in der zweiten Endposition an einem Rand eines Spalts des zweiten Eisenkerns anliegt.

Neben der Erzeugung der Haltekräfte in der ersten Endposition und in der zweiten Endposition dient das Joch an dem ersten Eisenkern und an dem zweiten Eisenkern als mechanischer Anschlag. Dadurch ist die Wegstrecke des Ankers begrenzt. Das Joch ist mit einer ausreichenden mechanischen Stabilität ausgestaltbar, um die Anschlag- und Anstoßkräfte aufzunehmen. Die Eisenkerne sowie das Joch sind als tragende Elemente mechanisch stabil und halten Erschütterungen von den Spulen fern.

Weiterhin kann vorteilhaft vorgesehen sein, dass ein die Merkmale nach einem der Ansprüche 1 bis 6 aufweisender Antrieb zu einer Spiegelachse spiegelsymmetrisch aufgebaut ist.

Ein spiegelsymmetrischer Aufbau gestattet es, den Antrieb modular aufzubauen und dabei gleichartige Baugruppen zu verwenden. Die Spiegelachse kann beispielsweise parallel oder deckungsgleich mit der Bewegungsachse des linear verschiebbaren Ankers liegen. Eine weitere vorteilhafte Spiegelachse kann beispielsweise eine senkrecht zur Bewegungsrichtung des Ankers liegende Achse sein. Bei einer derartigen Gestalt ist es möglich, den ersten und den zweiten Eisenkern in einer gleichen Art auszugestalten. Somit ist es ermöglicht, Antriebe verschiedener Formen mit wenigen Komponenten herzustellen.

Im Folgenden wird die Erfindung anhand eines Ausführungsbeispiels in einer Zeichnung schematisch gezeigt und nachfolgend näher beschrieben.

Dabei zeigt die
- Figur 1: eine erste Variante eines magnetischen Linearantriebes in einer ersten Schaltstellung, die
- Figur 2: die erste Variante eines magnetischen Linearantriebes in einer zweiten Schaltstellung, die
- Figur 3: eine Abwandlung der ersten Variante eines magnetischen Linearantriebes, die
- Figur 4: einen magnetischen Linearantrieb in einer zweiten Variante in einer ersten Schaltstellung, die
- Figur 5: die zweite Variante eines magnetischen Linearantriebes zu Beginn der Überführung von der ersten Schaltstellung in eine zweite Schaltstellung und die
- Figur 6: eine Abwandlung der ersten Variante eines magnetischen Linearantriebes mit einem weiteren Joch.

Die Figur 1 zeigt eine erste Ausgestaltungsvariante eines magnetischen Linearantriebes 1. Der magnetische Linearantrieb 1 dient der Bewegung eines Schaltkontaktes eines elektrischen Schaltgerätes 2. Das elektrische Schaltgerät 2 kann beispielsweise ein mehrpoliger Leistungsschalter sein, welcher Vakuumschaltröhren aufweist. Der magnetische Linearantrieb 1 weist einen ersten Eisenkern 3 auf. Der erste Eisenkern 3 weist einen ersten Kernkörper 3a sowie einen zweiten Kernkörper 3b auf. Der erste Kernkörper 3a sowie der zweite Kernkörper 3b sind gleichartig ausgestaltet. Die Kernkörper 3a, 3b sind als u-förmige Kernkörper ausgeführt und derartig zueinander angeordnet, dass die freien Schenkel der Kernkörper 3a,3b stirnseitig gegenüberliegend angeordnet sind. Der erste Kernkörper 3a weist einen ersten Schenkel 4a sowie einen zweiten Schenkel 4b auf. Der zweite Kernkörper 3b weist einen ersten Schenkel 4c und einen zweiten Schenkel 4d auf. Die Stirnseiten der ersten Schenkel 4a,4c sind als Polflächen ausgebildet und begrenzen einen ersten Spalt 5. An den Stirnseiten der zweiten Schenkel 4b,4d ist zwischen deren Polflächen ein zweiter Spalt 6 ausgebildet. Zwischen dem ersten Spalt 5 und dem zweiten Spalt 6 ist ein Anker 7 bewegbar. Der Anker 7 weist einen ersten Permanentmagneten 8 auf. Nord- und Südpol (NS) des ersten Permanentmagneten 8 sind dabei so angeordnet, dass die im Innern des ersten Permanentmagneten 8 verlaufenden Feldlinien 9 nahezu senkrecht in die Polflächen der ersten Schenkel 4a,4c bzw. der zweiten Schenkel 4b,4d übertreten können. Der Anker 7 weist weiterhin ein Joch 10 auf. Das Joch 10 ist beabstandet von dem ersten Permanentmagneten 8 auf einer von dem Schaltgerät 2 abgewandten Seite des Ankers 7 befestigt. Die Verbindung des ersten Permanentmagneten 8 mit dem Joch 10 ist aus einem nichtmagnetischen Material gebildet. Die zweiten Schenkel 4b,4d dienen als Wickelkern für eine erste Spule 11. Alternativ kann auch vorgesehen sein, dass die erste Spule 11 auf den ersten Schenkeln 4a,4c aufgewickelt ist. Die erste Spule 11 erstreckt sich beiderseits der Bewegungsachse des Ankers 7. Als elastisches Element ist ein Federpaket 12a,b an dem ersten Eisenkern 3 angeordnet, welches bei einer Bewegung des Ankers 7 komprimierbar ist.

Die Figur 1 zeigt den magnetischen Linearantrieb 1 in der Aus-Stellung, d.h. das elektrische Schaltgerät 2 weist geöffnete Kontakte auf. Über das vorgespannte Federpaket 12a,b ist der Anker 7 stabil in seiner Aus-Position gehalten. Die Aus-Position definiert eine zweite Endposition des Ankers 7. Der erste Permanentmagnet 8 überbrückt den zweiten Spalt 6 und füllt ihn aus. Bei einer Bestromung der ersten Spule 11 in einer ersten Richtung (13) mit Gleichstrom erfolgt aufgrund der Kraftwirkung zwischen dem Magnetfeld des ersten Permanentmagneten 8 und des Magnetfeldes der ersten Spule 11 eine Bewegung des Ankers 7 in Richtung des ersten Spaltes 5. Eine zusätzliche Kraftwirkung wird während der Bewegung durch die Verringerung des Abstandes des Joches 10 und des ersten Eisenkernes 3 erzeugt.

Die Figur 2 zeigt die erste Endposition des Ankers 7, in welcher der erste Permanentmagnet 8 den ersten Spalt 5 überbrückt. Die Kontakte des elektrischen Schaltgerätes 2 sind nun geschlossen. Das Federpaket 12a,b ist gespannt. Das Joch 10 liegt flächig am Rand des zweiten Spaltes 6 an. Das Joch 10 überbrückt den zweiten Spalt 6. Der von dem ersten Permanentmagneten 8 ausgehende magnetische Fluss 15 wird nunmehr in dem ersten Kernkörper 3a sowie dem zweiten Kernkörper 3b geleitet und ist über das Joch 10 geschlossen. Die von dem ersten Permanentmagnet 8 bewirkte Magnetkraft hält den Anker 7 stabil in der ersten Endposition. Der magnetische Linearantrieb 1 wirkt als Antrieb, der von einem Permanentmagneten gespeist ist.

Für eine Bewegung des Ankers 7 von der ersten Endposition (Figur 2) in eine zweite Endposition (Figur 1) ist eine Bestromung der ersten Spule in einer zweiten Richtung 14 notwendig. Alternativ kann vorgesehen sein, dass eine zusätzliche Spule zur Bewirkung einer Ausschaltbewegung Verwendung findet. So kann beispielsweise ein spezieller Bewegungsablauf des Ankers 7 während eines Ausschaltvorganges bewirkt werden. Unterstützt von dem gespannten Federpaket 12a,b wird der erste Permanentmagnet 8 aus der ersten Endposition herausbewegt. Mit ihm bewegen sich auch der Anker 7 sowie das Joch 10.

In der ersten Endposition (Figur 2) wird der Anker 7 durch den von dem ersten Permanentmagneten 8 ausgehenden magnetischen Fluss stabil gehalten. In der zweiten Endposition (Figur 1) wird der Anker 7 durch das Federpaket 12a,b stabil gehalten.

In der Figur 3 ist eine Abwandlung der in den Figuren 1 und 2 dargestellten Variante eines magnetischen Linearantriebes dargestellt. Die Figur 3 zeigt einen magnetischen Linearantrieb 1a, welcher einen einstückigen ersten Eisenkern 3 aufweist. Der erste Eisenkern 3 ist u-förmig gestaltet. Auf einem der Schenkel ist eine erste Spule 11 aufgewickelt. Zwischen den stirnseitig an dem ersten Schenkel 4a und dem zweiten Schwenkel 4b befindlichen Polflächen ist ein erster Spalt 5 ausgebildet. Innerhalb des ersten Spaltes 5 ist ein erster Permanentmagnet 8 bewegbar. Der erste Permanentmagnet 8 ist an einem Anker 7 angeordnet. Weiterhin ist dem Anker 7 ein Joch 10 zugeordnet. Nach einer Bewegung des Ankers 7 in eine erste Endposition (nicht dargestellt) stützt sich das Joch 10 an dem zweiten Schenkel 4b ab. Der zweite Schenkel 4b bildet einen Rand des ersten Spaltes 5. Durch das flächige Anliegen des Joches 10 ist der Weg der von dem ersten Permanentmagnet 8 ausgehenden Feldlinien über den ersten Eisenkern 3 und das Joch 10 verkürzt, so dass der Anker 7 aufgrund der magnetischen Kraftwirkung des Permanentmagneten 8, in der ersten Endposition stabil gehalten ist. Zur Überführung des Ankers 7 von der zweiten Endposition in die erste Endposition und umgekehrt ist jeweils die erste Spule 11 mit entgegengesetzten Stromrichtungen zu bestromen.

Die Wirkungsweise der in der Figur 3 dargestellten Anordnung entspricht der Wirkungsweise des in den Figuren 1 und 2 dargestellten und voranstehend beschriebenen magnetischen Linearantriebs.

Die Figur 6 zeigt einen magnetischen Linearantrieb wie er prinzipiell aus der Figur 3 bekannt ist. Der Anker 7 weist neben dem Joch 10 ein weiteres Joch 10a auf. Die Joche 10,10a dienen der stabilen Lagerung des Ankers 7 in den Endpositionen.

Die Figuren 4 und 5 zeigen eine zweite Variante eines erfindungsgemäßen Linearantriebes. Ein in den Figuren 4 und 5 dargestellter doppelter magnetischer Linearantrieb 20 weist einen ersten Eisenkern 21 sowie einen zweiten Eisenkern 22 mit je zwei Kernkörpern auf. Die Ausgestaltung des ersten Eisenkernes 21 und des zweiten Eisenkernes 22 entspricht der Ausgestaltung des in den Figuren 1 und 2 dargestellten Eisenkernes. Dem ersten Eisenkern 21 ist eine erste Spule 23 zugeordnet. Dem zweiten Eisenkern 22 ist eine zweite Spule 24 zugeordnet. Die erste Spule 23 sowie die zweite Spule 24 sind auf freien Schenkeln der Eisenkerne angeordnet. Der doppelte magnetische Linearantrieb 20 weist einen Anker 25 auf. An dem Anker 25 mittig ist ein Joch 26 befestigt. Der Anker 25 ist linienhaft gestreckt ausgestaltet und weist an seinen Enden einen ersten Permanentmagneten 27 sowie einen zweiten Permanentmagneten 28 auf. Der erste Eisenkern 21, die erste Spule 23 sowie der erste Permanentmagnet 27 wirken ebenso wie der zweite Eisenkern 22, die zweite Spule 24 sowie der zweite Permanentmagnet 28 zusammen (wie oben stehend zu den Figuren 1 und 2 beschrieben). Aufgrund der bezüglich seiner Symmetrieachse 29 spiegelbildlichen Ausgestaltung sowie der Gestalt des Ankers 25 ist zur Überführung des Ankers 25 von einer ersten Endposition eine zweite Endposition und umgekehrt sowohl die erste als auch die zweite Spule 23, 24 einsetzbar. Ebenso wie zu der Figur 1 und der Figur 2 beschrieben, wirkt das Joch 26 jeweils als Brücke zu einem Spalt des ersten Eisenkerns 21 oder des zweiten Eisenkernes 22 und positioniert den Anker 25 in seinen Endlagen unter Nutzung der von dem jeweiligen Permanentmagneten 27, 28 bewirkten magnetischen Haltekräfte. Vereinfacht ausgedrückt wurde das in den Figuren 1 und 2 zur Erzeugung einer Rückstellbewegung vorgesehene Federpaket 12a,b durch einer Anordnung mit einem zweiten Eisenkern 22, einer zweiten Spulen und einem zweiten Permanentmagneten 28 ersetzt.

## Patentansprüche

1. Magnetischer Linearantrieb (1,20) mit einem ersten Eisenkern (3,21), der eine erste strombeaufschlagbare Spule (11,23) durchsetzt und wenigstens einen von einem magnetischen Fluss durchsetzbaren magnetischen Spalt (5) aufweist und mit einem einen ersten Permanentmagneten (8,27) aufweisenden bewegbaren Anker (7,25),
wobei
in einer ersten Endposition des Ankers (7,25) der erste Permanentmagnet (8,27) einen Spalt des ersten Eisenkerns (3,21) zumindest teilweise ausfüllt und ein an dem Anker (7,25) angeordnetes Joch (10,26) an einem Rand eines Spaltes des ersten Eisenkerns (3,21) anliegt,
**dadurch gekennzeichnet, dass**
im ersten Permanentmagneten (8, 27) verlaufende Feldlinien (9) quer zur Bewegungsrichtung des Ankers (7, 25) ausgerichtet sind.

2. Magnetischer Linearantrieb (1,20) nach Anspruch 1,
**dadurch gekennzeichnet, dass**
der erste Eisenkern (3,21) aus zumindest zwei Abschnitten besteht, zwischen welchen der/ die Spalt(e) gebildet ist (sind), welche(r) von einem im ersten Eisenkern (3,21) erzeugbaren magnetischen Fluss durchsetzbar ist (sind).

3. Magnetischer Linearantrieb (1,20) nach Anspruch 2,
**dadurch gekennzeichnet, dass**
der erste Eisenkern (3,21) zumindest zweiteilig ausgebildet ist und an einem ersten Kernkörper (3a) und an einem zweiten Kernkörper (3b) des ersten Eisenkerns (3) jeweils Polflächen angeordnet sind zwischen denen ein erster und ein zweiter Spalt (5,6) ausgebildet sind.

4. Magnetischer Linearantrieb (1,20) nach einem der Ansprüche 1 bis 3,
**dadurch gekennzeichnet, dass**
in der ersten Endposition des Ankers (7,25) das Joch (10,26) durch einen von dem ersten Permanentmagneten (8,27) ausgehenden magnetischen Fluss gehalten ist.

5. Magnetischer Linearantrieb (1,20) nach Anspruch 4,
**dadurch gekennzeichnet, dass**
in der ersten Endposition eine durch den magnetischen Fluss bewirkte Magnetkraft gegen eine von einem zusätzlichen Element (12a,b) ausgehende Kraft wirkt.

6. Magnetischer Linearantrieb (1,20) nach einem der Ansprüche 1 bis 5,
**dadurch gekennzeichnet, dass**
mit der ersten Spule (11,23) ein magnetisches Feld erzeugbar ist, welches den Spalt (5,6) quer zur Bewegungsrichtung des Ankers (7,25) durchsetzt.

7. Magnetischer Linearantrieb (20) nach einem der Ansprüche 1 bis 6,
**dadurch gekennzeichnet, dass**
der Anker (25) einen zweiten Permanentmagneten (28) aufweist, welcher mit einem zweiten eine zweite strombeaufschlagbare Spule (24) durchsetzten Eisenkern (22) zusammenwirkt, der zumindest einen von einem magnetischen Fluss durchsetzbaren magnetischen Spalt aufweist, wobei ein magnetischer Spalt des zweiten Eisenkerns (22) in einer zweiten Endposition des Ankers (25) von dem zweiten Permanentmagneten (28) zumindest teilweise ausgefüllt ist und das Joch (26) an.einem Rand eines magnetischen Spaltes des zweiten Eisenkerns (22) anliegt.

8. Magnetischer Linearantrieb (20) nach Anspruch 7,
**dadurch gekennzeichnet, dass**
das Joch (26) in der ersten Endposition an einem Rand eines Spalts des ersten Eisenkerns (21) und in der zweiten Endposition an einem Rand eines Spalts des zweiten Eisenkerns (22) anliegt.

9. Magnetischer Linearantrieb (20) nach einem der Ansprüche 7 oder 8,
**dadurch gekennzeichnet, dass**
ein die Merkmale nach einem der Ansprüche 1 bis 6 aufweisender Antrieb zu einer Spiegelachse spiegelsymmetrisch aufgebaut ist.

## Claims

1. Linear magnetic drive (1, 20) having a first iron core (3, 21), which passes through a first coil (11, 23) (to which current can be applied) and has at least one magnetic gap (5) through which a magnetic flux can pass, and having a moveable armature (7, 25) which has a first permanent magnet (8, 27), wherein,
in a first limit position of the armature (7, 25), the first permanent magnet (8, 27) at least partially fills a gap in the first iron core (3, 21), and a yoke (10, 26), which is arranged on the armature (7, 25), rests on one edge of a gap in the first iron core (3, 21),
**characterized in that**
lines of force (9) which run in the first permanent magnet (8, 27) are aligned transversely with respect to the movement direction of the armature (7, 25).

2. Linear magnetic drive (1, 20) according to Claim 1,
**characterized in that**
the first iron core (3, 21) comprises at least two sections between which the gap or gaps is or are formed through which the magnetic flux which can be produced in the first iron core (3, 21) can flow.

3. Linear magnetic drive (1, 20) according to Claim 2,
**characterized in that**
the first iron core (3, 21) is formed in at least two parts, and pole surfaces are in each case arranged on a first core body (3a) and on a second core body (3b) of the first iron core (3), between which pole surfaces a first and a second gap (5, 6) are formed.

4. Linear magnetic drive (1, 20) according to one of Claims 1 to 3,
**characterized in that**,
in the first limit position of the armature (7, 25), the yoke (10, 26) is held by a magnetic flux which originates from the first permanent magnet (8, 27).

5. Linear magnetic drive (1, 20) according to Claim 4,
**characterized in that**,
in the first limit position, a magnetic force which is produced by the magnetic flux acts against a force which originates from an additional element (12a,b).

6. Linear magnetic drive (1, 20) according to one of Claims 1 to 5,
**characterized in that**
the first coil (11, 23) can produce a magnetic field which passes through the gap (5, 6) transversely with respect to the movement direction of the armature (7, 25).

7. Linear magnetic drive (20) according to one of Claims 1 to 6,
**characterized in that**
the armature (25) has a second permanent magnet (28), which interacts with a second iron core (22) which passes through a second coil (24) (to which current can be applied) and has at least one magnetic gap through which a magnetic flux can pass, wherein a magnetic gap in the second iron core (22) is at least partially filled by the second permanent magnet (28) in a second limit position of the armature (25), and the yoke (26) rests on one edge of a magnetic gap in the second iron core (22).

8. Linear magnetic drive (20) according to Claim 7,
**characterized in that**
the yoke (26) rests on one edge of a gap in the first iron core (21) in the first limit position, and rests on one edge of a gap in the second iron core (22) in the second limit position.

9. Linear magnetic drive (20) according to one of Claims 7 or 8,
**characterized in that**
a drive which has the features as claimed in one of claims 1 to 6 is designed with mirror-image symmetry with respect to a mirror-image axis.

## Revendications

1. Entraînement linéaire magnétique (1, 20) comprenant un premier noyau de fer (3, 21) qui traverse une première bobine (11, 23) pouvant être alimentée en courant et a au moins un entrefer magnétique (5) pouvant être traversé par un flux magnétique, et comprenant également une palette ou armature (7, 25) mobile qui a un premier aimant permanent (8, 27), l'agencement étant tel, que pour une première position extrême de la palette (7, 25), le premier aimant permanent (8, 27) remplisse au moins partiellement un entrefer du premier noyau de fer (3, 21) et une culasse (10, 26) disposée sur la palette (7, 25) s'appuie sur un bord d'un entrefer du premier noyau de fer (3, 21),
**caractérisé en ce que** des lignes de champ (9) s'étendant dans le premier aimant permanent sont orientées transversalement à la direction de mouvement de la palette (7, 25).

2. Entraînement linéaire magnétique (1, 20) selon la revendication 1,
**caractérisé en ce que** le premier noyau de fer (3, 21) est constitué d'au moins deux tronçons entre lesquels est (sont) formé(s) l'/les entrefer(s) qui peut (peuvent) être traversé(s) par un flux magnétique pouvant être engendré dans le premier noyau de fer ((3, 21).

3. Entraînement linéaire magnétique (1, 20) selon la revendication 2,
**caractérisé en ce que** le premier noyau de fer (3, 21) est réalisé au moins en deux parties, et **en ce que** sur un premier corps de noyau (3a) et sur un deuxième corps de noyau (3b) du premier noyau de fer (3) sont agencées respectivement des surfaces polaires entre lesquelles sont formés un premier et un deuxième entrefer (5, 6).

4. Entraînement linéaire magnétique (1, 20) selon l'une des revendications 1 à 3,
**caractérisé en ce que** dans la première position extrême de la palette (7, 25), la culasse (10, 26) est maintenue par un flux magnétique issu du premier aimant permanent (8, 27).

5. Entraînement linéaire magnétique (1, 20) selon la revendication 4,
**caractérisé en ce que** dans la première position extrême, une force magnétique produite par le flux magnétique agit à l'encontre d'une force issue d'un élément (12a,b) supplémentaire.

6. Entraînement linéaire magnétique (1, 20) selon l'une des revendications 1 à 5,
**caractérisé en ce qu'**à l'aide de la première bobine (11, 23) il est possible d'engendrer un flux magnétique qui traverse l'entrefer (5, 6) transversalement à la direction de mouvement de la palette (7, 25).

7. Entraînement linéaire magnétique (20) selon l'une des revendications 1 à 6,
**caractérisé en ce que** la palette (25) comprend un deuxième aimant permanent (28) interagissant avec un deuxième noyau de fer (22) qui traverse une deuxième bobine (24) pouvant être alimentée en courant et a au moins un entrefer magnétique pouvant être traversé par un flux magnétique, l'agencement étant tel que dans une deuxième position extrême de la palette (25), un entrefer magnétique du deuxième noyau de fer (22) soit au moins partiellement rempli par le deuxième aimant permanent (28), et que la culasse (26) s'appuie sur un bord d'un entrefer magnétique du deuxième noyau de fer (22).

8. Entraînement linéaire magnétique (20) selon la revendication 7,
**caractérisé en ce que** la culasse (26), dans la première position extrême, s'appuie sur un bord d'un entrefer du premier noyau de fer (21), et dans la deuxième position extrême, sur un bord d'un entrefer du deuxième noyau de fer (22).

9. Entraînement linéaire magnétique (20) selon l'une des revendications 7 ou 8,
**caractérisé en ce qu'**un entraînement présentant les caractéristiques selon l'une des revendications 1 à 6, est d'une construction inversée par symétrie par rapport à un axe de symétrie.
